# FASCICULE DE BREVET EUROPEEN

(11) **EP 0 277 881 B1**
(45) Date de publication et mention de la délivrance du brevet: **18.12.1991**
(21) Numéro de dépôt: 88400241.1
(22) Date de dépôt: 02.02.1988
(51) Int. Cl.: E05B 27/08

(54) **Perfectionnements aux serrures de sûreté à clé**
Sicherheitsschloss mit Schlüssel
Safety lock with key

(30) Priorité: 03.02.1987 FR 8701272
(43) Date de publication de la demande: 10.08.1988
(73) Titulaire: FONTAINE S.A., F-75001 Paris (FR)
(72) Inventeur: Charpentier, Claude, F-77000 Melun (FR)
(74) Mandataire: Behaghel, Pierre

(56) Documents cités:
- FR-A- 1 046 542
- FR-A- 2 270 420
- FR-A- 2 311 911
- FR-A- 2 313 526

## Description

L'invention est relative aux serrures de sûreté à clé du type selon le préambule de la revendication 1.

Les serrures de ce type (voir FR-A-2 313 526) assurent une sécurité de fermeture plus poussée que les serrures classiques, vu la difficulté qu'éprouve celui qui ne détient pas la bonne clé à neutraliser simultanément la totalité des barrettes.

Toutefois, l'identification des combinaisons de ces positions de neutralisation est parfois possible par palpage à l'aide de dispositifs exploitant les résistances opposées individuellement par les contacts barrettes-rondelle aux sollicitations angulaires exercées sur les barrettes à partir de mauvaises clés, par l'intermédiaire du barillet.

En particulier chaque sollicitation angulaire exercée sur le barillet par une mauvaise clé applique angulairement ce barillet contre la rondelle au niveau de l'une seulement des barrettes: la neutralisation de cette barrette au cours d'une telle sollicitation peut alors se détecter au toucher vu qu'elle se traduit par un petit déclic correspondant au transfert de la prise en charge de la butée angulaire du barillet de ladite barrette sur une autre; on peut ainsi, de proche en proche, placer par crochetage toutes les barrettes en leurs positions neutres et libérer angulairement le barillet.

Pour écarter cet inconvénient, il a déjà été proposé de monter la rondelle de façon telle qu'elle puisse effectuer des déplacements angulaires de petite amplitude à l'encontre d'une force de rappel élastique, lors de l'exercice de fortes sollicitations angulaires sur elle à partir d'une mauvaise clé, ces petits déplacements étant exploités de façon à assurer un blocage angulaire du barillet ou de l'actionneur, notamment par interposition d'une butée mécanique plus résistante que les barrettes sur la trajectoire rotative de ce barillet ou actionneur.

Les constructions de ce genre, bien que donnant satisfaction dans certains cas, présentent l'inconvénient suivant.

Si le couple exercé sur le barillet à l'aide d'une mauvaise clé en vue de forcer la serrure dépasse un certain seuil, l'organe spécial de blocage angulaire évoqué ci-dessus est cassé et le barillet est débloqué, ce qui permet d'ouvrir la serrure.

L'invention a pour but, surtout, de remédier à ces inconvénients en rendant la serrure telle que ses tentatives d'actionnement par de mauvaises clés se traduisent automatiquement, non plus par des blocages angulaires, mais par des rotations folles de ces clés.

A cet effet les serrures du genre en question selon l'invention ― qui pour rappel comprennent d'une façon connue en soi, une rondelle crantée montée dans le canon de façon axialement fixe mais angulairement mobile et des moyens élastiques pour solliciteer au repos cette rondelle vers une position angulaire stable qu'elle occupe sans se déplacer lors des actionnements normaux de la serrure par une bonne clé ― sont essentiellement caractérisées en ce que leurs moyens de solidarisation angulaire du barillet et de l'actionneur sont constitués par un embrayage qui est commandé par les déplacements angulaires de la rondelle de façon telle que les actionnements de la serrure par de mauvaises clés se traduisent d'abord par un déplacement angulaire de l'ensemble rondelle-barillet assurant le débrayage entre l'actionneur et le barillet, puis par une rotation folle dudit ensemble sans entraînement de l'actionneur.

Il convient de rappeler ici qu'il a déjà été proposé avant l'invention de rompre la chaîne cinématique reliant le barillet à l'actionneur d'une serrure en transformant chaque tentative de forçage angulaire de cette serrure en un débrayage axial mutuel de deux pièces liées respectivement à ces deux ensembles et liées angulairement entre elles seulement pour leur position embrayée (voir document FR-1 046 542).

Mais il s'agissait alors de serrures dans lesquelles le barillet était normalement lié au canon par des poussoirs radiaux et pour lesquelles les tentatives en question se traduisaient initialement par un cisaillement desdits poussoirs, ce qui détruisait les serrures concernées.

Dans les serrures à barrettes et rondelle crantées ici considérées, les tentatives de forçage assurent le débrayage indiqué sans détériorer en rien la serrure, laquelle demeure intacte et prête à l'emploi après de telles tentatives.

Dans des modes de réalisation préférés, on a recours en outre à l'une et/ou à l'autre des dispositions suivantes:
― l'embrayage comprend un talon excentré monté axialement coulissant sur le barillet et un logement de réception de ce talon évidé dans l'actionneur, et les moyens de commande de l'embrayage comprennent une bague cylindrique dont une base est solidarisée avec la rondelle crantée et dont la tranche de l'autre base est profilée selon deux rampes inclinées en sens inverses, et un collier cylindrique monté dans le canon de façon à pouvoir coulisser axialement, mais non angulairement, par rapport à ce canon, collier dont une base est profilée selon deux rampes inclinées en sens inverses propres à glisser contre les deux rampes de la bague, et dont l'autre base est agencée de façon à prendre appui axialement, directement ou non, contre le talon d'embrayage,
― dans une serrure selon l'alinéa précédent, l'appui axial entre le collier et le talon est réalisé par l'intermédiaire d'un basculeur monté pivotant autour d'un axe perpendiculaire à l'axe de la serrure de façon telle que les déplacements axiaux du collier se traduisent par des déplacements axiaux du talon en sens inverse,
― une serrure double comprend deux serrures élémentaires identiques selon l'alinéa précédent, juxtaposées axialement tête-bêche au niveau d'un actionneur commun, la portion centrale de cet actionneur est une galette plate évidée axialement de part en part par un logement de réception unique pour les talons des deux serrures élémentaires, ces deux talons sont appliqués axialement l'un contre l'autre par des moyens élastiques le long d'un plan transversal et l'ensemble est agencé de façon telle que, lors de l'actionnement normal de chaque serrure élémentaire par une bonne clé, ledit plan transversal soit confondu avec la face, de la galette, la plus éloignée de cette serrure élémentaire,
― la tranche intérieure de la rondelle crantée est évidée radialement par cinq encoches décalées angulairement les unes des autres de 60°, ce qui fait apparaître dans ladite tranche un "écran" ou portion pleine correspondant à une absence d'encoche à mi-distance angulaire entre deux desdites encoches, le barillet comporte lui-même en tout et pour tout cinq barrettes crantées propres à coopérer respectivement avec ces cinq encoches pour la position angulaire initiale de la rondelle, ce qui fait apparaître dans ce barillet un espace exempt de barrette à mi-distance angulaire entre deux des barrettes, les encoches délimitées par les rampes de la bague ou du collier et propres à recevoir les dents délimitées par les autres rampes sont au nombre d'au moins trois, décalées mutuellement de 120° autour de l'axe de la serrure, et l'une au moins des deux barrettes décalées angulairement de 120° par rapport à l'espace exempt de barrette est évidée de deux encoches propres à chevaucher jointivement la rondelle, savoir une première encoche correspondant au déverrouillage initial de la serrure à l'aide de la bonne clé et une seconde encoche,
― dans une serrure selon l'alinéa précédent, chacune des deux barrettes crantées décalées angulairement de 120° par rapport à l'espace exempt de barrette est évidée de deux encoches,
― dans une serrure selon au moins l'alinéa qui précède le précédent, les encoches délimitées par les rampes sont au nombre de six, décalées de 60° de proche en proche autour de l'axe de la serrure.

Les dispositions explicitées dans les deux derniers alinéas ci-dessus permettent de changer, à l'aide d'une clé appropriée, la composition de déverrouillage de la serrure, ainsi qu'il sera explicité ci-après.

L'invention comprend, mises à part ces dispositions principales, certaines autres dispositions qui s'utilisent de préférence en même temps et dont il sera plus explicitement question ci-après.

Dans ce qui suit, l'on va décrire un mode de réalisation préféré de l'invention en se référant aux dessins ci-annexés d'une manière bien entendu non limitative.
La figure 1, de ces dessins, montre en vue perspective quelques-uns des composants d'une serrure de sûreté établie selon l'invention.
La figure 2 montre en coupe axiale une portion de la même serrure.
La figure 3 montre à échelle réduite une partie de cette coupe axiale pour une autre position de fonctionnement de la serrure.
Les figures 4, 5 et 6 montrent de façon schématique les positions angulaires qu'occupe la rondelle crantée comprise par une variante perfectionnée d'une telle serrure, positions correspondant respectivement à trois combinaisons de déverrouillage distinctes de cette serrure.

La serrure considérée est du type à pompe et la clé 1 destinée à la commander comporte un anneau de préhension 2, une tige centrale 3, un panneton radial 4 et une couronne de plages frontales découpées 5 décalées longitudinalement les unes par rapport aux autres.

Cette serrure est ici double, c'est-à-dire composée de deux serrures élémentaires identiques juxtaposées tête-bêche selon la direction d'un axe X commun de part et d'autre d'une pièce centrale 6, dite actionneur; cette pièce comporte elle-même un voile ou galette transversal 7 à faces parallèles évidé par une lumière non circulaire 8 et un manchon cylindrique 9 entourant ce voile et prolongé radialement vers l'extérieur par une patte 10 ou par une roue dentée.

Les rotations de cette patte 10 autour de l'axe X, commandées par l'introduction et la rotation d'une bonne clé dans l'une ou l'autre des deux serrures élémentaires, sont exploitées aux fins d'ouverture et de fermeture de la serrure à l'aide de moyens connus et non représentées ici.

Dans ce qui va suivre, on décrit plus spécialement l'une des deux serrures élémentaires identiques.

Cette serrure élémentaire comprend un stator ou "canon" dont une portion est visible en 11 sur la figure 1 et un rotor ou "barillet" 12 solidarisable angulairement avec l'actionneur 6 et logé dans le canon 11 de façon axialement fixe et angulairement mobile autour de l'axe X.

Ce barillet 12 comprend lui-même:
― une cage 13 évidée axialement par un trou de clé 14 et radialement par une rainure longitudinale 15 propre à recevoir le panneton 4 de la clé et par une pluralité de fentes longitudinales 16,
― des barrettes crantées 17 logées dans ces fentes 16 et sollicitées axialement vers la sortie de la serrure ou du trou de clé 14 par des ressorts 18 (figure 2), les extrémités axiales 19, de ces barrettes 17, les plus proches de ladite sortie étant propres à coagir avec les plages frontales 5 de la clé,
― et un talon excentré 20 - -parfois appelé "paillette d'entraînement"- - monté axialement coulissant sur l'extrémité, de la cage 13, la plus éloignée de la sortie de la serrure, extrémité adjacente au voile 7 de l'actionneur.

Ledit talon 20 et ses organes de guidage sont agencés de façon telle que ce talon puisse être, soit logé axialement dans la lumière 8, soit dégagé axialement hors de cette lumière et que, dans la première de ces deux positions, il puisse coagir avec les bords de ladite lumière aux fins d'entraînement en rotations de la patte 10.

Les profils respectifs de la lumière 8 et du talon 20 ne sont pas rigoureusement complémentaires: celui de la lumière est un peu peu large que celui du talon afin de rendre possibles pour ce dernier des courses angulaires mortes de petite amplitude correspondant aux phases de débrayage qui seront décrites plus loin.

Le barillet 12 est terminé, à son extrémité axiale opposée à la sortie de la serrure, par une plaquette transversale de fermeture 50 (figure 2) légèrement débordante qui est juxtaposée axialement en permanence contre le voile 7.

On prévoit en outre, montée dans une gorge annulaire extérieure du barillet, une rondelle crantée 21 propre à coagir avec les barrettes 17 aux fins de blocage angulaire de ce barillet, tant que l'intensité des couples exercés sur lui demeure inférieure à un seuil prédéterminé.

Pour permettre ledit montage, la rondelle 21 est composée de deux arceaux semi-circulaires juxtaposés.

Elle présente intérieurement une série d'encoches radiales 22 propres à livrer passage axialement aux barrettes 17 en chevauchant jointivement ces barrettes, mais non les encoches 23 évidées dans celles-ci.

Dans ces conditions, lorsque l'une au moins des barrettes présente axialement l'une de ses portions non encochées au niveau de la rondelle 21, ce qui est le cas tant qu'une bonne clé n'est pas introduite à fond dans le trou de clé 14, il y a solidarisation angulaire entre cette rondelle et cette barrette et donc entre la rondelle et le barillet 12.

Si donc la rondelle est solidaire du canon, comme c'est généralement le cas dans les modes de réalisation connus, cette solidarisation correspond à un blocage angulaire complet du barillet, empêchant toute manoeuvre de l'actionneur 6.

Si au contraire chacune des barrettes 17 présente axialement au niveau de la rondelle l'une de ses encoches 23, par suite de l'introduction axiale complète d'une bonne clé dans le trou 14, ces encoches peuvent défiler angulairement le long de la rondelle, en chevauchant alors les portions, de cette rondelle, qui font saillie vers l'axe X. En d'autres termes, la rondelle n'entrave plus aucunement les rotations du barillet 12: celui-ci peut donc être entraîne en rotation sous la commande de la bonnne clé, par coopération du panneton 4 de cette clé avec la rainure 15 de ce barillet, et, si le talon 20 est engagé dans la lumière 8, l'actionneur 6 est également entraîné de sorte que la serrure peut être ouverte ou fermée au gré du détenteur de la bonne clé.

L'invention diffère des réalisations qui viennent d'être rappelées en ce que la rondelle n'est plus solidaire du canon: elle est ici montée folle par rapport à ce canon et sollicitée élastiquement en permanence, lorsque la serrure est au repos, vers une position angulaire moyenne stable.

Chaque couple exercé sur cette rondelle par au moins une barrette 17 se traduit alors par un léger déplacement angularie de celui-ci et ce léger déplacement est exploité, conformément à l'invention, de façon à débrayer le barillet 12 de l'actionneur 6, ou plus précisément à dégager axialement le talon 20 hors de la lumière 8.

Pour transformer ledit déplacement angulaire de la rondelle 21 en déplacement axial du talon 20, on a recours à la coopération de rampes obliques solidaires respectivement de ces deux éléments et appliquées axialement l'un contre l'autre au moins pour la position de repos de la serrure.

A cet effet, dans le mode de réalisation illustré, la rondelle 21 est solidarisée angulairement avec l'une des bases d'une bague d'entraînement cylindrique 24 qui s'étend axialement autour du barillet vers l'intérieur de la serrure par rapport à la rondelle et dont l'autre base est évidée par au moins une encoche 25 en V. Ladite solidarisation angulaire est assurée par exemple par introduction de pattes 37 prolongeant axialement la base concernée dans des encoches 38 évidées dans la tranche extérieure de la rondelle.

Et l'on monte fou autour de la portion, du barillet, encore plus intérieure à la serrure que la bague 24, un collier cylindrique 26.

Au moins une dent 27 fait saillie axialement sur la base, de ce collier 26, tournée vers la bague 24, dent dont le profil en V est complémentaire de celui de l'encoche 25 en qui, au repos de la serrure, est introduite dans cette encoche comme visible à la figure 1.

Le couple encoche 25-dent 27 peut être unique, mais pour équilibrer les efforts autour de l'axe de la serrure, il est avantageux de prévoir au moins deux tels couples, répartis autour dudit axe, et de préférence trois, décalés angulairement de 120° les uns par rapport aux autres.

Le collier 26 est en outre muni d'une patte 28 s'étendant radialement vers l'extérieur et montée de façon à coulisser dans une gorge axiale 29 elle-même évidée dans une pièce solidaire du canon 11.

Ainsi ledit collier 26 peut se déplacer axialement le long du barillet, mais il est bloqué angulairement autour de l'axe de ce barillet.

Les déplacements axiaux du collier 26 sont transmis au talon 20 de toute manière désirable assurant le débrayage, c'est-à-dire le dégagement axial du talon 20 hors de la lumière 8.

Une construction simple consisterait à appliquer directement selon la direction axiale la tranche 30, du collier 26, la plus éloignée des dents 27 contre une portée solidaire du talon 20.

Dans un tel cas, le dégagement du talon 20 hors de la lumière 8 serait effectué en s'éloignant du barillet, savoir vers la gauche sur la figure 1, et ce talon serait raccordé à un tronçon cylindrique de révolution qui subsisterait seul dans la lumière 8 lors dudit dégagement, de façon à rendre possibles les rotations de l'actionneur 6.

Mais une telle construction ne peut être envisagée que lorsque la serrure considérée est unique, c'est-à-dire ne permet un actionnement qu'à partir d'un côté de la porte équipée par elle.

Dans la version à double commande illustrée, les dégagements du talon 20 de la serrure élémentaire considérée hors de la lumière 8 ne peuvent être effectués dans le sens indiqué, car le volume situé immédiatement à gauche de ladite lumière sur la figure 1 est déjà occupé par le talon de l'autre serrure élémentaire: ces dégagements doivent donc faire rentrer ce talon 20 dans le barillet 12, vers la droite sur la figure 1.

A cet effet, on transforme les déplacements axiaux du collier 26 en déplacements axiaux de sens inverse du talon 20, ce pour quoi l'on a recours à un basculeur 31 s'étendant radialement et monté rotatif autour d'un pivot 32 d'axe transversal Y perpendiculaire à l'axe X.

Le mécanisme est agencé de façon telle que la tranche 30 du collier 26 puisse prendre appui axialement contre le bras interne dudit basculeur 31, bras le plus proche de l'axe X, alors que le bras externe de ce basculeur peut prendre appui axialement contre une portée 33 solidaire du talon 20 (voir figure 2).

Un ressort hélicoïdal de compression 34 d'axe X disposé au coeur du barillet prend appui axialement contre le talon 20 de façon à le solliciter constamment vers la sortie du barillet (vers la gauche sur la figure 1) pour l'introduire dans la lumière 8.

Pour la position la plus sortie de ce talon, qui est représentée sur la figure 2, on observe à la fois le contact entre la portée 33 du talon 20 et le bras interne du basculeur 31 et le contact entre le bras externe de ce basculeur et la tranche 30 du collier 26.

En d'autres termes, la détente du ressort 34 assure alors l'application axiale du collier 26 contre la bague 24 avec les dents 27 du premier introduites à fond dans les encoches 25 de la seconde.

Le talon 20 de la serrure élémentaire considérée demeure en permanence juxtaposé axialement contre le talon 20′ (figure 2) de l'autre serrure élémentaire jumelée tête-bêche avec elle, le long d'un plan transversal P.

Pour la position totalement sortie du talon 20 qui vient d'être définie, ce plan P est confondu avec celui de la face, du voile 7, la plus éloignée de la serrure élémentaire équipée dudit talon.

En d'autres termes, seul ce talon est alors engagé dans la lumière 8 (position embrayée) et l'autre talon 20′ demeure totalement dégagé de cette lumière (position débrayée) et ne peut donc en interdire les rotations.

Sur la figure 2 les composants de la serrure élémentaire jumelée sont affectés des mêmes références que les composants de la première serrure élémentaire ci-dessus décrite, mais affectés de l'indice.

On voit qui c'est la détente simultanée des deux ressorts 34 et 34′ qui assure la juxtaposition axiale permanente des deux talons 20 et 20′, et que la position "totalement sortie" définie ci-dessus du talon 20 correspond à la position "totalement rentrée" du talon 20′ dans son barillet.

On voit également sur la figure 2, au centre de chaque serrure élémentaire, une tige centrale 35, 35′ terminée par une collerette 36, 36′ logée dans le talon 20, 20′ correspondant, tige facilitant le montage de ce talon et celui du ressort 34, 34′ appliqué contre lui.

La figure 3 montre la position occupée par les deux talons 20 et 20′ lorsque c'est la serrure élémentaire jumelée, disposée à droite sur les figures 1 et 2, qui est actionnée par une clé.

Le fonctionnement de chaque serrure élémentaire ci-dessus décrite est le suivant. (Il sera décrit à propos de la serrure élémentaire représentée sur la figure 1 et sur la moitié de gauche de la figure 2, mais c'est le même pour l'autre serrure élémentaire).

La simple introduction axiale d'une clé 1 dans le trou de serrure 14 se traduit par la sortie maximum au sens défini ci-dessus du talon 20, c'est-à-dire par son introduction exclusive dans la lumière 8 de l'actionneur 6 (position embrayée), et ce par simple poussée axiale directe de ladite clé 1 contre la tige 35 et détente du ressort 34.

Le talon 20 étant sorti au maximum le renvoi effectué par le basculeur 31 applique axialement le collier 26 contre la bague 24, avec engagement à fond des dents 27 dans les encoches 25.

Après introduction axiale à fond de la clé 1 dans le trou de clé 14, l'usager sollicite cette clé angulairement.

La réaction de la serrure diffère alors selon que la clé est ou non une bonne clé.

Si la clé est bonne, toutes les encoches 23 des barrettes 17 se trouvent alors au niveau axial de la rondelle 21, cette dernière n'oppose aucune résistance aux rotations du barillet et ce dernier peut être entraîné angulariement sans entrave par la clé, ce qui entraîne angulairement en rotation le talon 20 et l'actionneur 6: c'est l'ouverture de la serrure.

Si au contraire la clé n'est pas bonne, l'une au moins des barrettes 17 vient buter angulairement contre la rondelle 21 et sollicite celle-ci en rotation, ainsi que la bague 24, à l'encontre de la force de rappel du ressort 34.

Si le couple ainsi exercé dépasse un certain seuil, la bague 24 est déplacée angulairement et la coopération mutuelle de ses encoches 25 avec les dents 27 du collier 26 angulairement fixe ont pour effet de repousser axialement ce dernier et donc, par l'intermédiaire du basculeur 31, de faire rentrer le talon 20 dans le barillet 12.

Ledit talon est donc débrayé de l'actionneur 6.

Dès lors la poursuite de la rotation de la clé 1 entraîne avec celle-ci l'ensemble, devenu fou en rotation, du barillet 17, de la rondelle 21, de la bague 24, du collier 26 et du talon 20.

En d'autres termes, l'actionnement de la serrure par une mauvaise clé se traduit par une rotation folle de cette clé sans aucun entraînement de l'actionneur 6.

Il n'est donc plus possible de forcer la serrure en augmentant le couple exercé sur une mauvaise clé.

Dès que cette mauvaise clé est retirée du trou de serrure 14, l'ensemble des composants retourne en sa position de repos initiale et la serrure est à nouveau prête à être normalement actionée par une bonne clé.

Pour assurer une application axiale mutuelle constante de la rondelle 21, de la bague 24 et du collier 26, même lorsque le basculeur 31 n'est pas sollicité dans sa position qui assure une telle application (position du basculeur de gauche sur la figure 2), on a recours avantageusement à un bout de ressort hélicoïdal 51 monté autour du tube fendu constitutif du barillet 13 et interposé axialement entre la bordure périphérique de la plaquette de fermeture 50 et la tranche en regard du collier 26.

De préférence encore un anneau supplémentaire (non représenté) est inséré axialement entre ledit ressort 51 et ladite tranche pour mieux répartir l'effort axial de ce ressort sur le collier 26 et pour rendre plus libres les débattements angulaires du basculeur 31: l'extrémité externe de ce basculeur est alors logée dans une encoche évidée dans la tranche, dudit anneau, orientée vers le ressort.

Dans des variantes perfectionnées, la serrure ci-dessus décrite est agencée en outre de façon telle que sa combinaison de déverrouillage puisse être très facilement modifiée sans démontage, à l'aide d'une simple clé.

Un tel changement peut se révéler intéressant pour interdire au moins provisoirement le déverrouillage de la serrure par les clés qui étaient considérées comne bonnes dans un premier temps, par exemple à la suite de la perte d'une telle clé, ou encore pour condamner provisoirement l'accès contrôlé par ladite serrure aux détenteurs d'une telle clé.

On exploite à cet effet le fait que la rondelle crantée 21 puisse être déplacée angulairenent dans certaines conditions, par mise en oeuvre du débrayage ci-dessus décrit.

Dans les variantes en question, d'une façon connue en soi, le nombre des encoches radiales 22 évidées dans la tranche intérieure de la rondelle 21 est égal à cinq, chacune de ces encoches étant décalée angulairement de ses voisines de 60°, ce qui fait apparaître une absence d'encoche ou "écran" 40 à mi-distance angulaire entre deux desdites encoches (voir figures 4 à 6): de même le nombre des barrettes crantées 17 qui sont montées de façon longitudinalement coulissante sur le barillet et qui sont susceptibles de coopérer avec les encoches 22 est égal à cinq, ces barrettes étant décalées angulairement de 60° les unes par rapport aux autres autour de l'axe du barillet, ce qui fait apparaître à mi-distance entre deux telles barrettes un espace 41 (figure 1) vide de barrette, espace communiquant avec la rainure 15 ci-dessus.

De plus, on donne au nombre des couples encoches 25-dents 27 décrits ci-dessus le nombre de trois, décalés mutuellement de 120° autour de l'axe de la serrure, ce qui permet de donner à l'ensemble bague 24-rondelle 21 trois positions angulaires stables décalées entre elles de 120° par rapport au canon 11 et aux organes angulairement liés à ce canon (barillet 12 en sa position de repos, collier 26,...).

En outre, et selon le perfectionnement ici considéré, l'une au moins des deux barrettes crantées 17 - - appelées "barrettes de changement" ci-après- - correspondant à l'une des deux positions décalées angulairement de 120° par rapport à l'espace vide 41 est évidée non seulement de l'encoche 23 explicitée ci-dessus, mais également par une seconde encoche 42.

Pour modifier la combinaison de la serrure ainsi définie, on a recours à une "clé de changement" susceptible de placer:
― d'une part la totalité des barrettes 17 autres que la barrette de changement en leurs positions longitudinales normales de déverrouillage correspondant à l'introduction de la bonne clé initiale 1 dans la serrure,
― et d'autre part la barrette de changement en sa position longitudinale pour laquelle sa seconde encoche 42 se trouve radialement en regard de la rondelle 21.

Pour effectuer le changement en question, il suffit alors:
― d'enfoncer la clé de changement à fond dans la serrure, ce qui place longitudinalement les barrettes en leurs positions qui viennent d'être définies,
― puis de faire tourner ladite clé de 120° dans le sens (le sens horaire H sur la figure 4) qui amène la barrette de changement en regard de l'écran 40, ce qui est possible avec entraînement angulaire du barillet et non pas de la rondelle 21 vu que la totalité des barrettes présentent alors des encoches 23, 42 au niveau longitudinal de cette rondelle 21,
― puis de dégager légèrement la clé vers la sortie de la serrure, ce qui est rendu possible en prévoyant pour cette clé une patte 4 de petite dimension axiale, dégagement qui fait reculer longitudinalement les quatre barrettes autres que la barrette de changement vers leur position de repos initiale, recul qui solidarise angulairement la rondelle et le barillet, la barrette de changement demeurant alors bloquée longitudinalement par l'écran 40,
― puis de faire tourner la clé de 120° en sens inverse du précédent (sens de la flèche F sur la figure 4), ce qui ramène le barillet en sa position d'origine tout en entraînant angulairement avec lui la rondelle 21, cet entraînement angulaire étant rendu possible par la constitution même de la serrure à débrayage axial ci-dessus décrite, puisque le débrayage est alors commandé par un dégagement axial des dents 27 hors des encoches 25, la fin de ce déplacement angulaire se traduisant par un nouvel engagement axial de ces dents dans ces encoches,
― et enfin de dégager axialement la clé.

La composition de déverrouillage de la serrure qui résulte de la nouvelle position angulaire ainsi donnée à la rondelle est différente de la précédente puisque maintenant l'écran 40 occupe la position qui était initialement occupée par une encoche 22 de la rondelle 21 (figure 5) et que la barrette de changement se trouve bloquée par cet écran en sa position longitudinale correspondant au chevauchement de la rondelle par la seconde encoche 42: cette position ne correspond pas à celle des déverrouillages initiaux de la serrure par la bonne clé 1, pour laquelle c'était la première encoche 22 de la barrette de changement qui devait être amenée au niveau longitudinal de la rondelle 21.

Il est dès lors nécessaire, pour déverrouiller la serrure, de disposer d'une nouvelle clé ou "seconde bonne clé".

Cette seconde bonne clé diffère de la bonne clé 1 initiale par la taille correspondant à la position angulaire de l'écran 40: cette taille doit en effet être suffisamment dégagée pour que l'introduction de la clé ne soit pas entravée par la barrette de changement bloquée par ledit écran.

Bien entendu, pour être efficace, cette mesure suppose que la position longitudinalement bloquée de la barrette de changement correspondant au chevauchement de la rondelle par la seconde encoche de cette barrette soit plus proche de la sortie de la serrure que la position de déverrouillage initiale de ladite barrette correspondant à son actionnement par la bonne clé 1.

Pour guider et délimiter avec précision les différents déplacements axiaux et angulaires de la clé de changement, on peut prévoir un manchon tubulaire entourant cette clé, ce manchon étant évidé par une rainure interne présentant la forme générale d'un rectangle incurvé et propre à recevoir un ergot solidaire de la clé.

Ce manchon peut en outre être équipé d'un ressort sollicitant constamment la clé dans le sens de la sortie de la serrure par rapport au manchon.

Le changement de combinaison de déverrouillage qui a été décrit ci-dessus présente l'avantage d'être réversible: il suffit en effet d'imposer à la clé de changement la séquence de déplacements inverse de celle décrite ci-dessus pour que la serrure soit remise en son état de fonctionnement initial, c'est-à-dire soit à nouveau déverrouillable par la bonne clé initiale.

Il est à noter qu'avec la serrure ci-dessus décrite, les "secondes bonnes clés" permettent de déverrouiller la serrure aussi bien avant qu'après le changement décrit: ce changement ne permet d'invalider que les bonnes clés initiales.

Selon une variante intéressante, on agence la serrure de façon telle que l'on puisse lui faire subir deux changements successifs de combinaison de déverrouillage du genre décrit ci-dessus.

A cet effet, il suffit de prévoir également deux encoches dans la seconde barrette de changement qui se trouve en une position décalée angulairement de 120° à la fois par rapport à la première barrette de changement ci-dessus considérée et par rapport à l'espace vide 41.

Avec une telle serrure, il suffit d'imposer successivement deux fois de suite à la clé de changement la séquence de déplacements ci-dessus décrite pour bloquer à tour de rôle les deux barrettes de changement, à l'aide de l'écran 40, en des positions longitudinales respectives différentes du celles correspondant au déverrouillage de la serrure à l'aide d'une bonne clé initiale 1.

Cette variante présente l'avantage important suivant: si, après le second changement de combinaison, on impose une troisième fois à la clé de changement la séquence de déplacements ci-dessus décrite, la serrure se retrouve automatiquement en son état de fonctionnement initial, la somme des trois déplacements angulaires correspondant en effet à un tour complet de cette rondelle.

Dans la variante qui vient d'être décrite et qui se prête à plusieurs changements successifs de la combinaison de déverrouillage, il est évidemment intéressant de pouvoir assurer ces divers changements à l'aide d'une seule et même clé de changement.

A cet effet, il suffit de donner aux deux "tailles", de ladite clé, qui correspondent respectivement aux deux barrettes de changement, les profils correspondant respectivement aux deux "secondes encoches" de ces deux barrettes.

Avec une telle clé en effet, on est sûr dans tous les cas:
― que d'une part toute les rotations initiales de 120° du barrilet comprises par les séquences de changement sont possibles,
― et que d'autre part, on trouve toujours à la fin de chaque rotation initiale de 120°, au niveau de l'écran 40 de la rondelle 21, soit l'une des deux barrettes de changement avec sa seconde encoche 42 à cheval sur cet écran, soit l'espace vide 41.

Il est à noter que la clé de changement ainsi définie permet de commander le déverrouillage de la serrure dans tous les cas et peut donc servir de "passe général".

Selon une variante qui peut présenter de l'intérêt dans certains cas, le nombre des encoches 25 évidées dans la bague 24 est doublé, étant alors de six au lieu de trois, lesdites encoches étant alors décalées de 60° de proche en proche.

Le nombre des dents 27 propres à coagir avec les encoches 25 peut alors être à volonté soit limité à trois comme précédemment, soit porté à six.

Cette variante permet de multiplier le nombre des combinaisons susceptibles d'être imposées à la serrure par des manoeuvres du genre de celle décrite ci-dessus puisque chacune des cinq barrettes crantées 17 peut être évidée d'une seconde encoche 42 de changement de combinaison alors que cette mesure ne concernait que deux de ces cinq barrettes dans la version précédente.

Dans une telle hypothèse, les manoeuvres à effectuer pour changer la combinaison de la serrure diffèrent de celle précédemment décrite uniquement en ce que les allers et retours angulaires de la clé de changement sont ici limités à 60° au lieu de s'étendre sur 120°

En suite de quoi, et quel que soit le mode de réalisation adopté, on obtient finalement une serrure de haute sûreté dont la constitution, le fonctionnement et les avantages résultent suffisamment de ce qui précède.

Comme il va de soi, et comme il résulte d'ailleurs déjà de ce qui précède, l'invention ne se limite nullement à ceux de ses modes d'application et de réalisation qui ont été plus spécialement envisagés.

## Revendications

1. Serrure de sûreté à clé comportant un stator ou "canon" (11), un rotor cylindrique ou "barillet" (12) dispose dans un logement complementaire du canon de façon à pouvoir tourner dans ce logement sans pouvoir se deplacer axialement, ce barillet étant percé centralement d'une entrée de clé (14) et propre à être entrainé en rotation par la bonne clé (1), une pluralité de barrettes crantées (17) montées de façon axialement coulissante dans des gorges longitudinales du barillet et propres à coagir aux fins de verrouillage angulaire de ce barillet avec une rondelle crantée (21) solidarisée axialement avec le canon mais angulairement mobile chaque barrette étant agencée et montée de façon à être entraînée axialement par la simple introduction axiale complète de la bonne clé, à l'encontre d'un effort élastique de rappel, jusqu'en une position de neutralisation correspondant à la libération angulaire du barillet, ce qui rend alors possibles les rotations de ce barillet entraîné par cette clé par rapport à la rondelle, des moyens élastiques (34) pour solliciter au repos la rondelle vers une position angulaire stable qu'elle occupe sans se déplacer lors des actionnements normaux de la serrure par une bonne clé, un actionneur (6) propre à exploiter les rotations du barillet aux fins d'ouverture ou de fermeture de la sserrure, et des moyens de solidarisation angulaire (8, 20) entre le barillet (12) et l'actionneur (6), caractérisé en ce que ces moyens de solidarisation sont constitués par un embrayage qui est commandé par les déplacements angulaires de la rondelle de façon telle que les actionnements de la serrure par de mauvaises clés se traduisent d'abord par un déplacement angulaire de l'ensemble rondelle-barillet assurant le débrayage entre l'actionneur et le barillet, puis par une rotation folle dudit ensemble sans entraînement de l'actionneur.

2. Serrure selon la revendication 1, caractérisée en ce que l'embrayage comprend un talon excentré (20) monté axialement coulissant sur la barillet (12) et un logement de réception (8) de ce talon évidé dans l'actionneur (6).

3. Serrure selon la revendication 2, caractérisée en ce que les moyens de commande de l'embrayage comprennent une bague cylindrique (24) dont une base est solidarisée avec la rondelle (21) et dont la tranche de l'autre base est profilée selon deux rampes (25) inclinées en sens inverses, et un collier cylindrique (26) monté dans le canon de façon à pouvoir coulisser axialement, mais non angulairement, par rapport à ce canon, collier dont une base est profilée selon deux rampes (27) inclinées en sens inverses propres à glisser contre les deux rampes de la bague, et dont l'autre base (30) est agencée de façon à prendre appui axialement, directement ou non, contre le talon d'embrayage (20).

4. Serrure selon la revendication 3, caractérisée en ce que l'appui axial entre le collier (26) et le talon (20) est réalisé par l'intermédiaire d'un basculeur (31) monté pivotant autour d'un axe (Y) perpendiculaire à l'axe (X) de la serrure de façon telle que les déplacements axiaux du collier se traduisent par des déplacements axiaux du talon en sens inverse.

5. Serrure double comprenant deux serrures élémentaires identiques selon la revendication 4, juxtapsées axialement tête-bêche au niveau d'un actionneur (6) commun, caractérisée en ce que la portion centrale de cet actionneur est une galette plate (7) évidée axialement de part en part par un logement de réception unique (8) pour les talons (20, 20′) des deux serrures élémentaires, en ce que ces deux talons sont appliqués axialement l'un contre l'autre par des moyens élastiques (34, 34′) le long d'un plan transversal (P) et en ce que l'ensemble est agencé de façon telle que, lors de l'actionnement normal de chaque serrure élémentaire par une bonne clé, ledit plan transversal (P) soit confondu avec la face, de la galette (7), la plus éloignée de cette serrure élémentaire.

6. Serrure selon l'une quelconque des revendications 3 à 5, pour laquelle la tranche intérieure de la rondelle crantée (21) est évidée radialement par cinq encoches (22) décalées angulairement les unes des autres de 60°, ce qui fait apparaître dans ladite tranche un "écran" ou portion pleine (40) correspondant à une absence d'encoche à mi-distance angulaire entre deux desdites encoches, le barillet comportant lui-même en tout et pour tout cinq barrettes crantées (17) propres à coopérer respectivement avec ces cinq encoches pour la position angulaire initiale de la rondelle, ce qui fait apparaître dans ce barillet un espace exempt de barrette à mi-distance angulaire entre deux des barrettes et pour laquelle les encoches délimitées par les rampes (25 ou 27) de la bague (24 ou du collier (26) et propres à recevoir les dents délimitées par les autres rampes (27 ou 25) sont au nombre d'au moins trois, décalées mutuellement de 120° autour de l'axe de la serrure, caractérisée en ce que l'une au moins des deux barrettes (17) décalées angulairement de 120° par rapport à l'espace (41) exempt de barrette est évidée de deux encoches propres à chevaucher jointivement la rondelle, savoir une première encoche (23) correspondant au déverrouillage initial de la serrure à l'aide de la bonne clé et une seconde encoche (42).

7. Serrure selon la revendications 6, caractérisée en ce que chacune des deux barrettes crantées (17) décalées angulairement de 120° par rapport à l'espace (41) exempt de barrette est évidée de deux encoches (23, 42).

8. Serrure selon l'une quelconque des revendications 6 et 7, caractérisée en ce que les encoches délimitées par les rampes (25 ou 27) sont au nombre de six, décalées de 60° de proche en proche autour de l'axe de la serrure et en ce qu'au moins l'une des barrettes crantées (17) autres que celles décalées angulairement de 120° par rapport à l'espace (41) exempt de barrette est évidée de deux encoches du genre ci-dessus (23 et 42).

## Patentansprüche

1. Sicherheitsschloß mit Schlüssel mit einem Stator, bzw. einer "Hülse" (11), einem zylindrischen Rotor bzw. "Zylinder" (12), der in einem komplementären Sitz der Hülse derart angeordnet ist, daß er sich in diesem Sitz drehen kann ohne sich axial zu verschieben, wobei der Zylinder mittig durch eine Schlüsselöffnung (14) durchbohrt ist, und geeignet ist, durch den richtigen Schlüssel (1) mitgedreht zu werden, einer Mehrzahl von gezahnten Stangen (17), die in Längsrillen des Zylinders axial gleitend angebracht sind und geeignet sïnd, zum Zwecke winkelmäßiger Verriegelung des Zylinders mit einer gezahnten Scheibe (21), die mit der Hülse axial fest verbunden, jedoch winkelmäßig bewegbar ist, zusammenzuwirken, wobei jede Stange derart angeordnet und angebracht ist, daß sie durch einfaches axiales vollständiges Einführen des richtigen Schlüssels gegen eine elastische Rückstellkraft bis zu einer der winkelmäßigen Freigabe des Zylinders entsprechenden Neutralisationsposition axial mitgenommen wird, wodurch die Drehungen des durch den Schlüssel mitgenommenen Zylinders gegenüber der Scheibe möglich werden, elastischen Mitteln (34) zum Zurückführen der Scheibe im Ruhezustand in eine stabile Winkelposition, die sie einnimmt, ohne sich bei normalen Betätigungen des Schlosses durch einen richtigen Schlüssel wegzubewegen, einem Betätigungselement (6), das geeignet ist, die Drehungen des Zylinders zum Zwecke des Öffnens oder des Schließens des Schlosses auszunutzen, und Mitteln (8, 20) zum Herstellen einer winkelsicheren Verbindung zwischen dem Zylinder (12) und dem Betätigungselement (6), **dadurch** **gekennzeichnet**, daß diese Mittel zum Herstellen der Verbindung durch eine Kupplung gebildet sind, die durch die winkelmäßige Veränderung der Scheibe derart gesteuert wird, daß die Betätigungen des Schlosses durch falsche Schlüssel zunächst in einen winkelmäßigen Versatz der Gesamtheit Scheibe-Zylinder, der die Entkopplung zwischen dem Betätigungselement und dem Zylinder sicherstellt, und dann in eine freie Drehung der Gesamtheit ohne Mitnehmen des Betätigungselementes, umgesetzt wird.

2. Sicherheitsschloß nach Anspruch 1, **dadurch** **gekennzeichnet**, daß die Kupplung einen exzentrischen Ansatz (20), der auf dem Zylinder (12) axial gleitend angebracht ist, und einen Aufnahmesitz (8), der im Betätigungselement (6) ausgespart ist, für diesen Ansatz aufweist.

3. Sicherheitsschloß nach Anspruch 2, **dadurch** **gekennzeichnet**, daß die Mittel zum Betätigen der Kupplung einen zylindrischen Ring (24), dessen eine Grundseite mit der Scheibe (21) fest verbunden ist, und bei dem der Rand der anderen Grundseite ein Profil entsprechend zweier entgegengesetzt geneigter Schrägen (25) aufweist, und einen zylindrischen Ring (26), der in der Hülse derart angebracht ist, daß er axial, nicht aber winkelmäßig gegenüber der Hülse verschiebbar ist, wobei eine Grundseite des Rings ein Profil entsprechend zweier zueinander entgegengesetzt geneigter Schrägen (27) aufweist, die geeignet sind, an den beiden Schrägen des Rings entlang zu gleiten, und wobei die andere Grundseite (30) derart ausgebildet ist, daß sie direkt oder indirekt in axialer Richtung gegen den Ansatz (20) der Kupplung anschlagen kann, aufweisen.

4. Sicherheitsschloß nach Anspruch 3, **dadurch** **gekennzeichnet**, daß der axiale Anschlag zwischen dem Ring (26) und dem Ansatz (20) mittels einer Wippe (31), die um eine zur Achse (X) des Schlosses senkrechte Achse (Y) derart schwenkbar angeordnet ist, daß die axialen Bewegungen des Ringes in axiale Bewegungen des Ansatzes in entgegengesetzer Richtung umgesetzt werden.

5. Doppelschloß mit zwei identischen Einzelschlössern gemäß Anspruch 4, die in Bezug auf ein gemeinsames Betätigungselement (6) spiegelsymmetrisch axial aneinander gereiht angeordnet sind, **dadurch** **gekennzeichnet**, daß der mittlere Abschnitt des Betätigungselementes eine flache Scheibe (7) ist, die durch einen einzigen Aufnahmesitz (8) für die Ansätze (20, 20') der beiden Einzelschlösser axial ausgehöhlt ist, daß die beiden Ansätze mittels elastischer Mittel (34, 34') entlang einer Querebene (P) axial aneinander gedrückt sind, und daß die Gesamtheit derart angeordnet ist, daß bei normaler Betätigung jedes Einzelschlosses durch einen richtigen Schlüssel die Querebene (P) mit derjenigen Fläche der Scheibe (7) zusammenfällt, die vom jeweiligen Einzelschloß am weitesten entfernt ist.

6. Schloß nach einem der Ansprüche 3 bis 5, bei dem der innere Rand der gezahnten Scheibe (21) mit fünf radial ausgeführten Ausnehmungen (22) versehen ist, die winkelmäßig gegeneinander um 60° versetzt sind, wodurch in diesem Rand eine "Blende" bzw. ein voller Abschnitt (40) auftritt, der einem Fehlen einer Ausnehmung in halbem Winkelabstand zwischen zwei der Ausnehmungen entspricht, wobei der Zylinder selbst insgesamt fünf gezahnte Stangen (17) aufweist, die jeweils geeignet sind, mit diesen fünf Ausnehmungen für die Ausgangswinkelposition der Scheibe zusammenzuwirken, wodurch in diesem Zylinder in halbem Winkelabstand zwischen zwei Stangen ein Raum auftritt, der keine Stange aufweist, und für das wenigstens drei Ausnehmungen vorgesehen sind, die durch die Schrägen (25 bzw. 27) des Rings (24) bzw. des Rings (26) begrenzt sind und die geeignet sind, die durch die anderen Schrägen (27 bzw. 25) begrenzten Zahne aufzunehmen, und die jeweils gegeneinander um 120° um die Achse des Schlosses herum versetzt sind, **dadurch** **gekennzeichnet**, daß wenigstens eine der beiden winkelmäßig um 120° gegenüber dem keine Stange aufweisenden Raum (41) versetzte Stange mit zwei Ausnehmungen versehen ist, die geeignet sind, die Scheibe nebeneinander liegend zu überlappen, und d.h., eine erste Ausnehmung (23), die der ersten Entriegelung des Schlosses mit Hilfe des richtigen Schlüssels entspricht, und eine zweite Ausnehmung (42).

7. Schloß nach Anspruch 6, **dadurch** **gekennzeichnet**, daß jede der beiden gezahnten Stangen (17), die winkelmäßig um 120° gegenüber dem keine Stange aufweisenden Raume (41) versetzt sind, mit zwei Ausnehmungen (23,42) versehen ist.

8. Schloß nach einem der Ansprüche 6 und 7, **dadurch** **gekennzeichnet**, daß die Anzahl der durch die Schrägen (25 bzw. 27) begrenzten Ausnehmungen sechs betragt, wobei diese um 60° um die Achse des Schlosses herum versetzt sind, und daß wenigstens eine der nicht um 120° gegenüber dem keine Stange aufweisenden Raume (41) versetzten gezahnten Stangen (17) mit zwei Ausnehmungen (23 und 42) der vorgenannten Art versehen ist.

## Claims

1. Safety lock with key comprising a stator or a "barrel" (11), a cylindric rotor or cylinder (12) situated inside a complementary seat of the barrel in a way to be able to turn inside the seat without the possibility of shifting axially, the cylinder being centrally bored through by an axis (14) for a key and being formed in such a way that it can be taken along rotationally by a fitting key (1), a plurality of toothed bars (17) mounted in a way which allows for axially sliding in longitudinal grooves of the cylinder and being able to cooperate with a toothed ring (21) for angularly blocking the cylinder, wherein the toothed ring is axially fixed to but angularly free with respect to the barrel, wherein each bar is situated and mounted in such a way that it can be axially taken along by simply inserting the fitting key axially and completely and against a spring-type returning effort leading back to a neutralization position corresponding to setting the cylinder angularly free, whereby rotations of the cylinder which is taken along by this key with respect to the ring are made possible, elastic means (34) for bringing the ring back into a stable angular position during non-operation in which it remains without moving during normal operation of the safety lock by means of a fitting key, an actuating device (6) designed for utilization of the rotation of the cylinder for unlocking or locking of the safety lock, and means for establishing an angularly fixed connection between the cylinder (12) and the actuating device (6), **characterized in that** the means for establishing the fixed connection is constituted by a clutch which is controlled by the angular movements of the ring in such a way that the actuation of the safety lock by wrong keys is transformed at first into an angular movement of the ring-cylinder unit, resulting in a decoupling of the actuating device from the cylinder and then into a rotation of the unit without taking along the actuating device.

2. Safety lock according to claim 1, **characterized in that** the clutch comprises an eccentric nose (20) mounted on the cylinder (12) in a way aligned for axial sliding, and a receptacle (8) for the nose provided in the actuating device (6).

3. Safety lock according to claim 2, **characterized in that** the controlling means for the clutch comprises a cylindric ring (24), one base of that cylindric ring being fixedly connected to the ring (21) and the edge of the other base thereof being provided with a profile having two inversely inclined slanted sections (25), and a cylindric collar (26) which is mounted inside the barrel in a manner allowing for axially, but not angularly sliding with respect to the barrel, wherein one base of the collar is provided with a profile comprising two slanted, inversely inclined sections (27) allowing for sliding along a corresponding section of the ring and wherein the other base (30) is prepared such that it rests, directly or not, on the nose (20) of the clutch.

4. Safety lock according to claim 3, **characterized in that** the axial contact between the collar (26) and the nose (20) is embodied by a rocking device (31) which is pivotingly mounted around an axis (Y) perpendicular to the axis (X) of the safety lock in such a manner that the axial movements of the collar are tranformed into axial movements of the nose in the other direction.

5. Twin safety lock comprising two identical safety locks according to claim 4, wherein these safety locks are axially and inversely mounted with respect to a common actuating device (6) **characterized in that** the central portion of that actuating device is a flat disk (7) that is provided with an axial recess serving as common receptacle (8) for the noses (20, 20′) of the two individual safety locks, in that the two noses are axially pressed one against the other along a transversal plane (P) by elastic means (34, 34′), and in that the unit is arranged in such a way that during normal actuation of each safety lock by a fitting key the transversal plane (T) is aligned with the most distant face of the disk 7 with respect to the particular safety lock.

6. Safety lock according to one of claims 3 through 5, wherein the internal edge of the toothed ring 21 is radially recessed by five notches or recesses (22) which are angularly offset one from the other by 60°, whereby this edge is provided with a "shield" or full portion (40) corresponding to a non-existing recess at half of the angular distance between two of said recesses, and wherein the cylinder itself comprises a total of five toothed bars (17) suitable for respectively cooperating with the five recesses for the initial angular position of the disk, whereby this barrel is provided with a space lacking a bar at half the angular distance between two such bars, and wherein there are at least three recesses defined by the ramps (25 or 27) of the ring (24) or the collar (26) and which can receive the cams defined by the other ramps (27 or 25) and which are spaced at 120° around the axis of the safety lock, **characterized in that** at least one of the two bars (17) which are angularly spaced at 120° with respect to the space (41) lacking a bar is provided with two recesses jointly overlapping the disk, viz. the first recess (23) corresponding to an initial unlocking of the safety lock by means of a fitting key, and a second recess (42).

7. Safety lock according to claim 6, **characterized in that** each of the two toothed bars (17) which are angularly offset by 120° with respect to the space (41) lacking the bar, is provided with two recesses (23, 42).

8. Safety lock according to one of claims 6 or 7, **characterized in that** there are six recesses defined by the portions (25 or 27) which are offset by 60° around the axis of the safety lock and in that at least one of the toothed bars (17) which is different from those being angularly offset by 120° with respect to the space (41) lacking a bar is provided with two recesses (23 and 42) corresponding to the aforementioned type.
